# EUROPÄISCHE PATENTSCHRIFT

(11) **EP 0 379 842 B1**
(45) Veröffentlichungstag und Bekanntmachung des Hinweises auf die Patenterteilung: **23.06.1993**
(21) Anmeldenummer: 89810967.3
(22) Anmeldetag: 20.12.1989
(51) Int. Cl.: B05C 17/005, E04F 21/16, E04G 23/02

(54) **Vorrichtung zum Auftragen von Spachtelmassen**
Device for applying paste fillers
Dispositif pour l'application d'enduits

(30) Priorität: 27.01.1989 DE 3902383
(43) Veröffentlichungstag der Anmeldung: 01.08.1990
(73) Patentinhaber: HILTI Aktiengesellschaft, 9494 Schaan (LI)
(72) Erfinder: Hoffmann, Armin, D-8910 Landsberg/Lech (DE)
(74) Vertreter: Wildi, Roland

(56) Entgegenhaltungen:
- US-A- 4 622 085

## Beschreibung

Die Erfindung betrifft eine Vorrichtung zum Auftragen von Spachtelmassen auf die Oberfläche gerissener Bauwerke, mit einem Anschlussstutzen für ein die Spachtelmasse enthaltendes Behältnis und einem mit dem Anschlussstutzen in Verbindung stehenden, dem Auftrager der Spachtelmasse auf das Bauwerk dienenden Fussteil, das eine erste zum Bauwerk hin offene und mit dem Anschlussstutzen in Verbindung stehende Kammer aufweist.

Infolge von Alterung, mechanischer Ueberbelastung oder grossen Temperaturunterschieden kann es in Bauwerken zur Rissbildung kommen. Solche Risse sind nicht nur optisch störend, sondern bilden auch Schwächungsstellen, entlang denen die Rissbildung bis zum vollständigen Bruch eines Bauteils fortschreiten kann. Durch eindringendes Wasser kann bei Frostgefahr ausserdem eine Sprengwirkung eintreten. Schliesslich sind gerissene Bauwerke auch nicht mehr dicht, so dass Lecks entstehen.

Um solche Risse zu sanieren, ist es bereits bekannt, auf der Oberfläche der gerissenen Bauwerke Spachtelmassen aufzubringen. Dies kann beispielsweise mittels eines aus der US-A-3 439 839 bekannten, auf den Abgabestutzen eines die Spachtelmasse enthaltenden Behältnisses aufsetzbaren, im wesentlichen rohrförmigen Fussteils erfolgen. Die Spachtelmasse wird dabei oberflächlich auf den Riss aufgetragen. Durch dieses oberflächliche Abdecken der Risse kann ein Eindringen von Flüssigkeit in die Risse verhindert werden. Die Risse selbst werden durch dieses Abdecken nicht saniert und können bei Belastung praaktisch bebehindert weiterreissen.

Aus US-A-4 622 085 ist eine Vorrichtung bekannt, bei der auf eine Grundplatte Klebstoff aufgetragen wird, der beim Anpressen in Oeffnungen der Kammer dringt und diese verschliesst, so dass darin ein Druck für ein punktuelles Eindringen der Spachtelmasse in einen Oberflächengrundriss aufgebaut werden kann.

Der Erfindung liegt die Aufgabe zugrunde, eine Vorrichtung zu schaffen, welche nebst dem Auftragen von Spachtelmasse auf die Oberfläche von Bauwerken auch ein Eindringen in vorhandene Risse sicherstellt.

Gemäss Erfindung wird dies dadurch erreicht, dass das Fussteil eine zweite zum Bauwerk hin offene Kammer aufweist, die über Ueberströmkanäle für die Spachtelmasse mit der ersten Kammer verbunden ist und auf einer senkrecht zur Oberfläche des Bauwerkes stehenden Seite eine Oeffnung aufweist, wobei senkrecht zur Oberfläche des Bauwerkes stehende Wandungen der Kammern derartig U-förmig verlaufen, dass die erste Kammer von der zweiten Kammer umgeben wird und die offene Seite der ersten Kammer gegen die geschlossene Seite der zweiten Kammer gerichtet ist und die Ueberströmkanäle zwischen den freien Enden der Wandungen der ersten Kammer und den Wandungen der zweiten Kammer gebildet sind.

Durch die erfindungsgemässe Ausbildung gelangt die Spachtelmasse vom Anschlussstutzen zuerst in die erste Kammer. Diese erste Kammer steht nur mit der Oberfläche des Bauwerkes in Verbindung. Da die Spachtelmasse unter relativ hohem Druck in die erste Kammer gelangt, dringt sie von der ersten Kammer auch relativ tief in vorhandene Risse des Bauwerkes ein. Die Risse werden dadurch mit der Spachtelmasse aufgefüllt. Ueberschüssige Spachtelmasse gelangt anschliessend über die Ueberströmkanäle von der ersten in die zweite Kammer. Von der zweiten Kammer wird die Spachtelmasse oberflächlich auf den Riss aufgetragen. Die Breite und Dicke dieser aufgetragenen Spachtelmasse ist abhängig vom Querschnitt der senkrecht zur Oberfläche des Bauwerkes stehenden Oeffnung der zweiten Kammer.

Für eine gute Verteilung der Spachtelmassen verlaufen senkrecht zur Oberfläche des Bauwerks stehenden Wandungen der Kammern derartig U-förmig, dass die erste Kammer von der zweiten Kammer umgeben wird und die offene Seite der ersten Kammer gegen die geschlossene Seite der zweiten Kammer gerichtet ist. Die Spachtelmasse gelangt zunächst in die erste Kammer und von dort teilweise in den Riss. Ueberschüssige Spachtelmasse gelangt sodann durch die offene Seite der ersten Kammer in die zweite Kammer. Aus der zweiten Kammer wird sodann die Spachtelmasse auf die Oberfläche des Risses aufgetragen. Die Spachtelmasse gelangt dabei durch die Oeffnung der zweiten Kammer ins Freie. Der Querschnitt der Oeffnung der zweiten Kammer ergibt dabei die Breite und Dicke des Spachtelmassenauftrages.

Die Ueberströmkanäle werden zwischen den freien Enden der Wandungen der ersten Kammer und den Wandungen der zweiten Kammer gebildet. Der Querschnitt der Ueberströmkanäle ist dabei genau definierbar. Je kleiner die Ueberströmkanäle dimensioniert werden, desto höher kann der in der ersten Kammer erzeugte Druck sein. Je höher dieser Druck ist, desto tiefer können die Spachtelmassen in die Risse eindringen.

Die erste Kammer ist zweckmässig in einer parallel zur Oberfläche des Bauwerkes verlaufenden Ebene zentral angeordnet und wird von der zweiten Kammer umgeben. Durch die zentrale Anordnung der ersten Kammer ist sichergestellt, dass die Spachtelmasse von der ersten Kammer in die Risse eindringen kann.

Die Spachtelmasse soll möglichst luftfrei auf die Oberfläche des abzudichtenden Werkstückes aufgetragen werden. Um dies zu erreichen, verkleinert sich die Querschnittsfläche der zweiten Kammer vorteilhaft zur Oeffnung hin stetig. Durch den sich verkleinernden Querschnitt werden Lufteinschlüsse reduziert oder ganz aufgehoben. Ausserdem ist gewährleistet, dass der Querschnitt der Oeffnung immer ganz mit Spachtelmasse gefüllt ist.

Die Erfindung soll nachstehend anhand der sie beispielsweise wiedergebenden Zeichnungen näher erläutert werden. Es zeigen:
- Fig. 1: ein erfindungsgemässes Fussteil, im Schnitt dargestellt,
- Fig. 2: eine Ansicht des in Fig. 1 dargestellten Fussteils in Richtung des Pfeiles A,
- Fig. 3: eine Ansicht des in Fig. 1 dargestellten Fussteils in Richtung des Pfeiles B.

Aus Fig. 1 ist ein Spachtelmasse enthaltendes Behältnis 1 mit einer Abgabedüse 1a und einem darauf aufgesteckten, rohrförmigen Anschlussstutzen 2 ersichtlich. Ein Fussteil 3 ist mit dem Anschlussstutzen 2 verbunden. Das Fussteil 3 enthält eine erste Kammer 3a und eine damit in Verbindung stehende zweite Kammer 3b. Wie aus Fig. 2 ersichtlich ist, verlaufen die Wandungen 3c, 3d der ersten Kammer 3a und der zweiten Kammer 3b U-förmig, wobei die offene Seite der ersten Kammer 3a gegen die geschlossene Seite der zweiten Kammer 3b gerichtet ist. Zwischen den Wandungen 3c, 3d der ersten Kammer 3a und der zweiten Kammer 3b befinden sich Ueberströmkanäle 3e, welche die beiden Kammern miteinander verbinden. Die Spachtelmasse gelangt vom Anschlussstutzen 2 zunächst in die erste Kammer 3a und kann von dieser in Risse 4a eines Bauwerkes 4 eindringen. Ueberschüssige Spachtelmasse gelangt anschliessend über die Ueberströmkanäle 3e in die zweite Kammer 3b. Die zweite Kammer 3b ist auf einer im wesentlichen senkrecht zur Oberfläche des Bauwerkes 4 stehende Seite offen. Beim Verfahren des Fussteiles 3 in Richtung des Pfeiles B gelangt die Spachtelmasse durch die Oeffnung 3f aus der zweiten Kammer 3b ins Freie. Die Breite und Dicke des Spachtelmassenauftrages entspricht dabei dem Querschnitt der Oeffnung 3f. Das Fussteil ist beispielsweise ein Kunststoffteil, welches nur einmal verwendbar ist.

## Patentansprüche

1. Vorrichtung zum Auftragen von Spachtelmassen auf die Oberfläche gerissener Bauwerke, mit einem Anschlussstutzen (2) für ein die Spachtelmasse enthaltendes Behältnis (1) und einem mit dem Anschlussstutzen (2) in Verbindung stehenden, dem Auftragen der Spachtelmasse auf das Bauwerk (4) dienenden Fussteil (3), das eine erste zum Bauwerk hin offene und mit dem Anschlussstutzen (2) in Verbindung stehende Kammer (3a) aufweist, **dadurch gekennzeichnet**, dass das Fussteil (3) eine zweite zum Bauwerk hin offene Kammer (3b) aufweist, die über Ueberströmkanäle (3e) für die Spachtelmasse mit der ersten Kammer (3a) verbunden ist und auf einer senkrecht zur Oberfläche des Bauwerkes (4) stehenden Seite eine Oeffnung (3f) aufweist, wobei senkrecht zur Oberfläche des Bauwerkes (4) stehende Wandungen (3c, 3d) der Kammern (3a, 3b) derartig U-förmig verlaufen, dass die erste Kammer (3a) von der zweiten Kammer (3b) umgeben wird und die offene Seite der ersten Kammer (3a) gegen die geschlossene Seite der zweiten Kammer (3b) gerichtet ist und die Ueberströmkanäle (3e) zwischen den freien Enden der Wandungen (3c) der ersten Kammer (3a) und den Wandungen (3d) der zweiten Kammer (3b) gebildet sind.

2. Vorrichtung nach Anspruch 1, dadurch gekennzeichnet, dass in einer parallel zur Oberfläche des Bauwerkes (4) verlaufenden Ebene die erste Kammer (3a) zentral angeordnet ist und von der zweiten Kammer (3b) umgeben wird.

3. Vorrichtung nach Anspruch 1 oder 2, dadurch gekennzeichnet, dass sich die Querschnittsfläche der zweiten Kammer (3b) in Strömungsrichtung zur Oeffnung (3f) hin stetig verkleinert.

## Claims

1. Applicator for fillers onto the surface of cracked structures, comprising a connecting socket (2) for a container (1) of a filler substance and a foot element (3), which is connected to the connecting socket (2 and which serves the application of the filler substance to the structure (4), having a first chamber (3a), which is open towards the structure and is connected to the connecting socket (2), **characterised in that** the foot element (3) comprises a second chamber (3b), which is open towards the structure and which is connected, via overflow channels (3e) for the filler substance, to the first chamber (3a) and which comprises on a side placed perpendicularly to the surface of the structure (4) an opening (3f), in which respect walls (3c, 3d) of the chambers (3a, 3b), which extend perpendicularly to the surface of the structure (4), extend U-like in such a manner that the first chamber (3a) is surrounded by the second chamber (3b) and that the open side of the first chamber (3a) is oriented towards the closed side of the second chamber (3b) and the overflow channels (3e) are formed between the free ends of the walls (3c) of the first chamber (3a) and the walls (3d) of the second chamber (3b).

2. Device according to claim 1, **characterised in that** the first chamber (3a) is centrally arranged in a plane extending parallel with the surface of the structure (4) and surrounded by the second chamber (3b).

3. Device according to claim 1 or 1, **characterised in that** the cross-sectional surface of the second chamber (3b) steadily narrows in the flow direction towards the opening (3f).

## Revendications

1. Dispositif pour l'application d'enduits sur la surface de constructions fissurées, comprenant une tubulure de raccordement (2) pour un récipient (1) contenant l'enduit, et un élément de base (3) qui communique avec la tubulure de raccordement (2) et sert à appliquer l'enduit sur la construction (4), ledit élément de base comportant une première chambre (3a) ouverte en direction de la construction et communiquant avec la tubulure de raccordement (2), **caractérisé en ce** que l'élément de base (3) comprend une seconde chambre (3b) ouverte en direction de la construction qui, par l'intermédiaire de canaux de trop-plein (3e) pour l'enduit, est reliée à la première chambre (3a) et dont une face orientée perpendiculairement par rapport à la surface de la construction (4) présente un orifice (3f), des parois (3c, 3d) des chambres (3a, 3b) orientées perpendiculairement par rapport à la surface de la construction (4) étant conformées en U de telle façon que la première chambre (3a) est entourée par la seconde chambre (3b) et que le côté ouvert de la première chambre (3a) est dirigé vers le côté fermé de la seconde chambre (3b), et que les canaux de trop-plein (3e) sont conformés entre les extrémités libres (3c) de la première chambre (3a) et les parois (3d) de la seconde chambre (3b).

2. Dispositif selon la revendication 1, caractérisé en ce que dans un plan s'étendant parallèlement à la surface de la construction (4), la première chambre (3a) est disposée au centre et entourée par la seconde chambre (3b).

3. Dispositif selon l'une des revendications 1 ou 2, caractérisé en ce que l'aire de la section transversale de la seconde chambre (3b) diminue progressivement dans le sens d'écoulement, en direction de l'orifice (3f).
